# EUROPÄISCHE PATENTSCHRIFT

(11) **EP 1 563 956 B1**
(45) Veröffentlichungstag und Bekanntmachung des Hinweises auf die Patenterteilung: **17.01.2007**
(21) Anmeldenummer: 05001977.7
(22) Anmeldetag: 01.02.2005
(51) Int. Cl.: B25B 5/08, B25B 5/12

(54) **Antriebsvorrichtung**
Driving device
Dispositif d'entraînement

(30) Priorität: 13.02.2004 DE 102004007465
(43) Veröffentlichungstag der Anmeldung: 17.08.2005
(73) Patentinhaber: DE-STA-CO Europe GmbH, 61440 Oberursel (DE)
(72) Erfinder: Klein, Hans-Joachim, 63584 Gruendau-Rodenbergen (DE); Ulle, Detlev, 63477 Maintal-Bischofsheim (DE); Treu, Uwe, 85716 Unterschleissheim (DE); Hankele, Horst, 74523 Schwaebisch Hall (DE); Schauss, Peter, 65439 Floersheim (DE)
(74) Vertreter: Wolf, Günter

(56) Entgegenhaltungen:
- DE-A1- 3 207 063
- DE-C1- 19 616 441
- US-A- 3 952 239
- US-A1- 2002 148 623

## Beschreibung

Die Erfindung betrifft eine Antriebsvorrichtung gemäß dem Oberbegriff des Patentanspruchs 1.

Eine vorallem im Automobilbau eingesetzte Antriebsvorrichtung der eingangs genannten Art ist nach der DE 196 16 441 C1 bekannt. Diese besteht aus einem linear beweglichen Antriebselement, das zur Betätigung eines Spannwerkzeuges über eine in einem Gehäuse angeordnete Stellmechanik mit einer im Gehäuse drehbar gelagerten Schwenkachse wirkverbunden ist. Auf einen druckschriftlichen Nachweis bezüglich derartiger Antriebsvorrichtungen mit mehreren Spannwerkzeugen und mehreren Schwenkachsen wird verzichtet, da diese hinlänglich bekannt sind.

Das Antriebselement ist bei der genannten Antriebsvorrichtung als Pneumatikantrieb ausgebildet. Bekannt sind aber auch solche ansonsten sehr ähnliche Antriebsvorrichtungen mit hydraulischem oder auch elektromotorischem Antrieb. Für die nachfolgend zu diskutierende Erfindung kommen alle möglichen Antriebe sogar Handantriebe in Betracht.

Zur Umsetzung der linearen in eine drehende Bewegung ist bei der genannten Antriebsvorrichtung eine sogenannte Kniehebelmechanik vorgesehen, bei der eine Arretierung des Spannwerkzeugs in Übertotpunktstellung erfolgt. Für die nachfolgend zu diskutierenden Erfindung kommen alle möglichen (also beispielsweise auch entsprechende Kurvenantriebe) Stellmechaniken in Betracht, die geeignet sind, die lineare Bewegung des Antriebselements in eine Drehbewegung der Schwenkachse umzusetzen.

An der Schwenkachse ist bei der genannten Antriebsvorrichtung ein Spannarm angeordnet, der beispielsweise dazu dient, Karosserieteile zum Schweißen in einer definierten Position zu fixieren. Insbesondere im Karosseriebau werden darüber hinaus u. a. auch noch sogenannte Schubstangen- (auch Stiftzieher genannt), zentrier-, Schwenk- und Unterflurspanner verwendet. Diese Spanner sind regelmäßig als selbständige Elemente mit eigenem Antrieb und eigener Stellmechanik ausgebildet und haben sich insoweit auch bestens bewährt.

Der Erfindung liegt die Aufgabe zugrunde, eine Antriebsvorrichtung der eingangs genannten Art dahingehend weiter zu bilden, dass auf möglichst einfache Art und Weise und je nach Anwendungsfall die Antriebsvorrichtung nicht nur mit einem Spannarm, sondern auch mit anderen, beispielsweise oben genannten Werkzeugen bestück- und einsetzbar ist.

Diese Aufgabe ist mit einer Antriebsvorrichtung der eingangs genannten Art durch die im Kennzeichen des Patentanspruchs 1 aufgeführten Merkmale gelöst.

Nach der Erfindung ist also vorgesehen, dass am Gehäuse ein Zusatzgehäuse fest, aber lösbar angeordnet ist, wobei im zusatzgehäuse eine weitere Stellmechanik vorgesehen ist, die einerseits mit der Schwenkachse und andererseits mit dem am Zusatzgehäuse angeordneten Werkzeug, insbesondere Spannwerkzeug, wirkverbunden ist. Erfindungsgemäß wird somit gewissermaßen eine beispielsweise nach der DE 196 16 441 C1 insoweit bekannte Antriebsvorrichtung um ein Zusatzmodul ergänzt, wobei die an sich bekannte Antriebsvorrichtung als Antrieb für das Zusatzmodul dient und wobei nicht an der Antriebsvorrichtung selbst, sondern am Zusatzmodul das Werkzeug und im Zusatzmodul die für den jeweiligen Anwendungsfall erforderliche Stellmechanik angeordnet ist. Aufgrund des erfindungsgemäßen, anwendungsangepaßt ausgebildeten Zusatzmoduls ist es somit möglich, mit einer einzigen Antriebsvorrichtung den unterschiedlichsten Anforderungen zu genügen.

Andere vorteilhafte Weiterbildungen ergeben sich aus den abhängigen Patentansprüchen.

Die erfindungsgemäße Antriebsvorrichtung einschließlich ihrer vorteilhaften Weiterbildungen gemäß der abhängigen Patentansprüche wird nachfolgend anhand der zeichnerischen Darstellung verschiedener Ausführungsformen näher erläutert.

Es zeigt
- Figur 1: in perspektivischer Ansicht die erfindungsgemäße Antriebsvorrichtung mit einem als zentrierspanner ausgebildeten Zusatzmodul;
- Figur 2: in perspektivischer Ansicht die Antriebsvorrichtung gemäß Figur 1 ohne das Zusatzmodul;
- Figur 3: teilweise im Schnitt eine Antriebsvorrichtung gemäß dem Stand der Technik mit Kniehebelmechanik;
- Figur 4: teilweise im Schnitt eine Antriebsvorrichtung gemäß dem Stand der Technik mit Kurvenantriebe;
- Figur 5: teilweise im Schnitt die erfindungsgemäße Antriebsvorrichtung mit einem als Schubstangenspanner ausgebildeten Zusatzmodul;
- Figur 6: teilweise im Schnitt die erfindungsgemäße Antriebsvorrichtung mit einem als Unterflurspanner ausgebildeten Zusatzmodul;
- Figur 7: teilweise im Schnitt die erfindungsgemäße Antriebsvorrichtung gemäß Figur 1 mit einem als zentrierspanner ausgebildeten Zusatzmodul und mehreren Befestigungsebenen;
- Figur 8: teilweise im Schnitt die erfindungsgemäße Antriebsvorrichtung mit einem als Schwenkspanner ausgebildeten Zusatzmodul;
- Figur 9: in Seitenansicht die erfindungsgemäße Antriebsvorrichtung mit einem Zentrierspanner und Handantrieb; und
- Figur 10: teilweise im Schnitt die erfindungsgemäß Antriebsvorrichtung mit einem als Zentrierspanner ausgebildeten Zusatzmodul, das sich unmittelbar an das die Schwenkachse aufnehmende Gehäuse anschließt.

Alle in den Figuren 1 bis 10 dargestellten Ausführungsformen der Antriebsvorrichtung umfassen ein Antriebselement 1, das zur Betätigung von (mindestens) einem Werkzeug 5 (vorzugsweise ein Spannwerkzeug) über eine in einem Gehäuse 2 angeordnete, wahlweise als Kniehebel- oder Kurvenmechanik ausgebildete Stellmechanik 3 mit (mindestens) einer im Gehäuse 2 drehbar gelagerten Schwenkachse 4 wirkverbunden ist.

Je nach Anwendungsfall, also insbesondere in Abhängigkeit davon, welche Anschlussmöglichkeiten vor Ort bestehen, ist das Antriebselement 1 in an sich bekannter Weise wahlweise als Pneumatik-, Hydraulik- oder Elektroantrieb und/oder auch als Handantrieb ausgebildet. Sollte, wie in Figur 9 dargestellt, ausschließlich ein Handantrieb vorgesehen sein, stellt die Schwenkachse 4 gewissermaßen gleichzeitig in Bauteilunion die Stellmechanik 3 dar.

Insbesondere mit Verweis auf die Figuren 3 und 4 ist die Stellmechanik 3, wie erwähnt, wahlweise als Kniehebel- oder als Kurvenmechanik ausgebildet. Figur 3 zeigt die Kniehebelmechanik, bei der eine mit dem Antriebselement 1 verbundene, linear bewegliche Stellstange 12 über ein Zwischenglied 13 die Drehbewegung der eine Angriffslasche 14 für das Zwischenglied 13 aufweisenden Schwenkachse 4 bewirkt. In Figur 4 weist die Angriffslasche 14 an der Schwenkachse 4 eine Kurvenführung auf, in die ein Stellglied der Stellstange 12 eingreift und auf diese Weise die Drehung der Schwenkachse 4 bei Linearbewegung des Antriebselements 1 bewirkt.

Wie in Figur 1 andeutungsweise dargestellt, ist das Gehäuse 2 vorzugsweise in an sich bekannter Weise aus zwei zueinander spiegelsymmetrischen Schalen 8, 9 gebildet (siehe hierzu auch die bereits zitierte DE 196 16 441 C1); dabei ist die Maßgabe "spiegelsymmetrisch" weit auszulegen, d. h. es muss nicht jedes Detail spiegelsymmetrisch sein, sondern lediglich alle wesentlichen Merkmale, wie beispielsweise Bereiche zum Anbringen der Antriebsvorrichtung selbst oder zum Anbringen von weiteren Elementen an der Antriebsvorrichtung.

Wesentlich für die erfindungsgemäße Antriebsvorrichtung ist nun, dass am Gehäuse 2 ein zusatzgehäuse 6 fest, aber lösbar angeordnet ist, wobei im Zusatzgehäuse 6 eine weitere Stellmechanik 7 vorgesehen ist, die einerseits mit der Schwenkachse 4 und andererseits mit dem am zusatzgehäuse 6 angeordneten Werkzeug 5 wirkverbunden ist.

Figur 1 zeigt die Antriebsvorrichtung mit dem erfindungsgemässen zusatzgehäuse 6, wobei bei diesem Ausführungsbeispiel als Werkzeug 5 ein sogenannter Zentrierspanner vorgesehen ist.

Je nach dem, ob nur an einer oder an beiden Seiten ein Werkzeug an der Schwenkachse 4 angebracht werden soll, ist ferner in an sich bekannter Weise vorteilhaft vorgesehen, dass die Schwenkachse 4 wahlweise ein- oder beidseitig aus dem Gehäuse 2 heraussteht (siehe hierzu insbesondere Figur 2). Für den Fall, dass sich das Zusatzgehäuse 6, wie in Figur 10 dargestellt, unmittelbar an das die Schwenkachse 4 aufnehmende Gehäuse 2 anschließt (bei dieser Lösung ist ein geringfügig grösserer Aufwand beim Wechsel des Zusatzmoduls erforderlich), ist im übrigen vorteilhaft vorgesehen, dass die Schwenkachse 4 überhaupt nicht aus dem Gehäuse 2 heraussteht, aber stattdessen zwei Angriffslaschen (14, 16) aufweist, die jeweils mit einer der beiden Stellmechaniken (3, 7) verbunden sind, d. h. letztlich wird auch bei geforderter linearer Bewegung des Werkzeugs 5 die lineare Bewegung des Antriebselements 1 zunächst über die Schwenkachse 4 in eine Drehbewegung umgesetzt und erst anschließend wieder in eine Linearbewegung transformiert.

Das Zusatzgehäuse 6 wird mit entsprechend geeigneten Befestigungsmitteln (beispielsweise Verbindungselemente wie Schrauben oder Flanschflächen) am Gehäuse 2 der Antriebsvorrichtung befestigt, wobei beide Gehäuse 2, 6 zueinander entsprechend angepaßt ausgebildet sind. Darüber hinaus ist vorteilhaft vorgesehen, dass das Zusatzgehäuse 6 zwei zueinander (wiederum im wesentlichen) spiegelsymmetrischen, vorzugsweise schalenartige Deckel 10, 11 aufweist und vorzugsweise mit einem Mittelteil 15 versehen ist, in dem die Stellmechanik 7 und an dem beidseitig jeweils einer der Deckel 10, 11 angeordnet ist. Diese Maßgabe führt zu vielseitigen Montagemöglichkeiten an allen Seiten der Antriebsvorrichtung.

Bei seitlicher Anordnung des erfindungsgemäßen Zusatzmoduls steht an der Schnittstelle zwischen den beiden Gehäusen 2, 6 die vom Antriebselemente 1 angetriebene Schwenkachse 2 bei den Ausführungen gemäß der Figuren 1 bis 9 soweit heraus, dass sie in die Stellmechanik 7 des Zusatzmoduls eingreifen kann. Dies verdeutlichen insbesondere die Figuren 5 bis 9.

Ferner ist gemäß den Figuren 5 bis 9 vorteilhaft vorgesehen, dass das Zusatzgehäuse 6 in unterschiedlichen Positionen - mit der Schwenkachse 4 als Rotationsachse - seitlich am Gehäuse 2 befestigbar ist.

Gemäß der Ausführungsform nach Figur 7 ist ferner zur Befestigung der Antriebsvorrichtung an entsprechenden Konsolen oder dergleichen vorteilhaft vorgesehen, dass wahlweise am Gehäuse 2 und/oder am Zusatzgehäuse 6 mindestens eine Befestigungsebene 17 vorgesehen ist. Derartige Befestigungsebenen an Spannvorrichtungen sind beispielsweise auch aus der bereits zitierten DE 196 16 441 C1 bekannt. Sie sind vorzugsweise als rechteckige Ausnehmung mit Verbindungsmitteln (zum Beispiel Gewindebohrungen) am Gebäuse 2 bzw. am Zusatzgehäuse 6 ausgebildet. Wie Figur 7 zu entnehmen ist, kann eine solche Befestigungsebene 17 beidseitig an den Längsseiten des Gehäuses der Spannvorrichtung, am Kopf der Spannvorrichtung und/oder beidseitig am Zusatzgehäuse 6 vorgesehen sein.

Aus den Figuren 1 bis 10 geht dabei schließlich anschaulich ein wesentlicher Vorteil der erfindungsgemäßen Antriebsvorrichtung hervor. Als Antrieb wird, wie oben erwähnt, eine an sich bekannte Antriebsvorrichtung gemäß Figur 2, aber auch 9 verwendet. Im Bereich der Schwenkachse 4 (an der sonst, wie in den Figuren 3 und 4 dargestellt, ein Spannarm befestigt ist) wird dann je nach Anwendungsfall ein entsprechend geeignetes Zusatzmodul angefügt, also beispielsweise ein Schubstangen-(Figur 5), Unterflur- (Figur 6), Zentrier- (Figur 7, 9, 11) oder Schwenkspanner (Figur 8). Dabei ist die Stellmechanik 7 im Zusatzgehäuse 6 vorzugsweise wie dargestellt zur Umsetzung der Drehbewegung der Schwenkachse 4 in wahlweise eine Dreh- oder eine Linearbewegung vorgesehen.

### Bezugszeichenliste

- 1: Antriebselement
- 2: Gehäuse
- 3: Stellmechanik
- 4: Schwenkachse
- 5: Werkzeug
- 6: Zusatzgehäuse
- 7: Stellmechanik
- 8: Schale
- 9: Schale
- 10: Deckel
- 11: Deckel
- 12: Stellstange
- 13: Zwischenglied
- 14: Angriffslasche
- 15: Mittelteil
- 16: Angriffslasche
- 17: Befestigungsebene

## Patentansprüche

1. Antriebsvorrichtung, umfassend ein Antriebselement (1), das zur Betätigung von mindestens einem Werkzeug (5), über eine in einem Gehäuse (2) angeordnete, wahlweise als Kniehebel- oder Kurvenmechanik ausgebildete Stellmechanik (3) mit mindestens einer im Gehäuse (2) drehbar gelagerten Schwenkachse (4) wirkverbunden ist,
**dadurch gekennzeichnet,**
**dass** am Gehäuse (2) ein Zusatzgehäuse (6) fest, aber lösbar angeordnet ist, wobei im Zusatzgehäuse (6) eine weitere Stellmechanik (7) vorgesehen ist, die einerseits mit der Schwenkachse (4) und andererseits mit dem am Zusatzgehäuse (6) angeordneten Werkzeug (5) wirkverbunden ist.

2. Antriebsvorrichtung nach Anspruch 1,
**dadurch gekennzeichnet,**
**dass** das Antriebselement (1) wahlweise als linear beweglicher Pneumatik-, Hydraulik- oder Elektroantrieb und/oder als Handantrieb und das Werkzeug (5) vorzugsweise als Spannwerkzeug, insbesondere als Schubstangen-, Zentrier-, Schwenk- oder Unterflurspanner ausgebildet ist.

3. Antriebsvorrichtung nach Anspruch 1 oder 2,
**dadurch gekennzeichnet,**
**dass** das Gehäuse (2) aus zwei zueinander spiegelsymmetrischen Schalen (8, 9) gebildet ist.

4. Antriebsvorrichtung nach einem der Ansprüche 1 bis 3,
**dadurch gekennzeichnet,**
**dass** die Schwenkachse (4) wahlweise garnicht, ein- oder beidseitig aus dem Gebäuse (2) heraussteht.

5. Antriebsvorrichtung nach einem der Ansprüche 1 bis 4,
**dadurch gekennzeichnet,**
**dass** die Schwenkachse (4) zwei Angriffslaschen (14, 16) aufweist, die jeweils mit einer der beiden Stellmechaniken (3, 7) verbunden sind.

6. Antriebsvorrichtung nach einem der Ansprüche 1 bis 5,
**dadurch gekennzeichnet,**
**dass** am Gehäuse (2) zur Befestigung des Zusatzgehäuses (6) Verbindungselemente wie Gewindebohrungen und/oder Flanschflächen vorgesehen sind und dass das Zusatzgehäuse (6) vorzugsweise zur Befestigung am Gehäuse (2) Verbindungselemente wie Gewindebohrungen und/oder Flanschflächen aufweist.

7. Antriebsvorrichtung nach einem der Ansprüche 1 bis 6,
**dadurch gekennzeichnet,**
**dass** die Stellmechanik (7) im Zusatzgehäuse (6) zur Umsetzung der Drehbewegung der Schwenkachse (4) in wahlweise eine Dreh- oder eine Linearbewegung vorgesehen ist.

8. Antriebsvorrichtung nach einem der Ansprüche 1 bis 7,
**dadurch gekennzeichnet,**
**dass** das Zusatzgehäuse (6) in unterschiedlichen Positionen - mit der Schwenkachse (4) als Rotationsachse - am Gehäuse (2) befestigbar ist.

9. Antriebsvorrichtung nach einem der Ansprüche 1 bis 8,
**dadurch gekennzeichnet,**
**dass** das Zusatzgehäuse (6) zwei zueinander spiegelsymmetrische Deckel (10, 11) umfasst, wobei das Zusatzgehäuse (6) vorzugsweise aus einem Mittelteil (15) mit darin angeordneter Stellmechanik (7) und den beidseitig am Mittelteil (15) angeordneten Deckeln (10, 11) besteht.

10. Antriebsvorrichtung nach einem der Ansprüche 1 bis 9,
**dadurch gekennzeichnet,**
**dass** wahlweise am Gehäuse (2) und/oder am Zusatzgehäuse (6) mindestens eine Befestigungsebene (17) vorgesehen ist, wobei die Befestigungsebene (17) vorzugsweise als recht-eckige Ausnehmung mit verbindungsmitteln am Gehäuse (2) bzw. am Zusatzgehäuse (6) ausgebildet ist.

## Claims

1. A drive device, comprising a drive element (1) that for the purpose of operating at least one tool (5) by way of an operating mechanism (3), arranged in a housing (2), which operating mechanism (3) can either be an articulated-lever mechanism or a cam mechanism, is in effective connection with at least one swivel axis (4) that is rotatably held in the housing,
**characterised in that**
on the housing (2) a supplementary housing (6) is arranged so as to be fixed but detachable, wherein in the supplementary housing (6) a further operating mechanism (7) is provided which is in effective connection with the swivel axis (4) on the one hand and with the tool (5) arranged on the supplementary housing (6) on the other hand.

2. The drive device according to claim 1,
**characterised in that**
the drive element (1) comprises a linearly movable pneumatic drive, a hydraulic drive or an electric drive and/or a manual drive, and the tool (5) is preferably a tensioning tool, in particular a connecting-rod tensioner, a centring tensioner, a swivel tensioner or an underfloor tensioner.

3. The drive device according to claim 1 or 2,
**characterised in that**
the housing (2) comprises two mirror-symmetrical shells (8, 9) that face each other.

4. The drive device according to any one of claims 1 to 3,
**characterised in that**
the swivel axis (4) does not protrude from the housing (2), or protrudes on one side or on both sides.

5. The drive device according to any one of claims 1 to 4,
**characterised in that**
the swivel axis (4) comprises two application plates (14, 16), which in each case are connected to one of the two operating mechanisms (3, 7).

6. The drive device according to any one of claims 1 to 5,
**characterised in that**
on the housing (2) connection elements such as threaded holes and/or flange faces are provided for attaching the supplementary housing (6), and **in that** said supplementary housing (6) preferably comprises connection elements such as threaded holes and/or flange faces for attachment to the housing (2).

7. The drive device according to any one of claims 1 to 6,
**characterised in that**
the operating mechanism (7) is provided in the supplementary housing (6) for converting the rotary movement of the swivel axis (4) either to rotary movement or linear movement.

8. The drive device according to any one of claims 1 to 7,
**characterised in that**
the supplementary housing (6) can be affixed in various positions - with the swivel axis (4) as the rotational axis - to the housing (2).

9. The drive device according to any one of claims 1 to 8,
**characterised in that**
the supplementary housing (6) comprises two covers (10, 11) that are mirror-symmetrical in relation to each other, wherein the supplementary housing (6) preferably comprises a middle part (15) in which the operating mechanism (7) is arranged and on which on each side one of the covers 10, 11 is arranged.

10. The drive device according to any one of claims 1 to 9,
**characterised in that**
on the housing (2) and/or on the supplementary housing (6) at least one attachment plane (17) is provided, wherein the attachment plane (17) is preferably designed as a rectangular recess with connection means on the housing (2) or on the supplementary housing (6).

## Revendications

1. Dispositif de propulsion, comportant un élément de propulsion (1) qui, pour actionner au moins un outil (5) à l'aide d'un mécanisme de réglage (3) disposé dans un boîtier (2) et réalisé au choix sous forme d'un mécanisme à genouillère ou à came, est en liaison fonctionnelle avec au moins un axe de pivotement (4) s'appuyant en rotation dans le boîtier (2),
**caractérisé en ce que**
sur le boîtier (2) est disposé, de manière fixe mais détachable, un boîtier supplémentaire (6), tandis qu'il est prévu dans le boîtier supplémentaire (6) un autre mécanisme de réglage (7) qui est en liaison fonctionnelle d'une part avec l'axe de pivotement (4) et d'autre part avec l'outil (5) disposé sur le boîtier supplémentaire (6).

2. Dispositif de propulsion selon la revendication 1,
**caractérisé en ce que**
l'élément de propulsion (1) est réalisé au choix sous forme de propulsion mobile linéairement pneumatique, hydraulique ou électrique et/ou de propulsion manuelle et que l'outil (5) est réalisé de préférence sous forme d'outil de serrage, notamment d'organe de serrage à barre de poussée, à centrage, à pivotement ou sous plancher.

3. Dispositif de propulsion selon la revendication 1 ou 2,
**caractérisé en ce que**
le boîtier (2) est constitué de deux coques (8, 9) symétriques en miroir l'une par rapport à l'autre.

4. Dispositif de propulsion selon une des revendications 1 à 3,
**caractérisé en ce que**
l'axe de pivotement (4) au choix ne dépasse pas du tout ou dépasse d'un ou des deux côtés du boîtier (2).

5. Dispositif de propulsion selon une des revendications 1 à 4,
**caractérisé en ce que**
l'axe de pivotement (4) présente deux languettes d'engrènement (14, 16) qui sont reliées respectivement à un des deux mécanismes de réglage (3, 7).

6. Dispositif de propulsion selon une des revendications 1 à 5,
**caractérisé en ce que**,
sur le boîtier (2), pour fixer le boîtier supplémentaire (6), des éléments de connexion comme des alésages filetés et/ou des surfaces de bride sont prévus et que le boîtier supplémentaire (6) présente de préférence, pour le fixer au boîtier (2), des éléments de connexion comme des alésages filetés et/ou des surfaces de bride.

7. Dispositif de propulsion selon une des revendications 1 à 6,
**caractérisé en ce que**
le mécanisme de réglage (7) est prévu dans le boîtier supplémentaire (6) pour transformer le mouvement de rotation de l'axe de pivotement (4) au choix en un mouvement de rotation ou un mouvement linéaire

8. Dispositif de propulsion selon une des revendications 1 à 7,
**caractérisé en ce que**
le boîtier supplémentaire (6) peut être fixé dans différentes positions -avec l'axe de pivotement (4) servant d'axe de rotation- sur le boîtier (2).

9. Dispositif de propulsion selon une des revendications 1 à 8,
**caractérisé en ce que**
le boîtier supplémentaire (6) comprend deux couvercles (10, 11) symétriques en miroir l'un par rapport à l'autre, le boîtier supplémentaire (6) étant de préférence composé d'une partie centrale (15) où est disposé le mécanisme de réglage (7) et des couvercles (10, 11) disposés bilatéralement sur la partie centrale (15).

10. Dispositif de propulsion selon une des revendications 1 à 9,
**caractérisé en ce que**
il est prévu, au choix sur le boîtier (2) et/ou sur le boîtier supplémentaire (6), au moins un plan de fixation (17), ce plan de fixation (17) étant réalisé de préférence sous forme d'un évidement rectangulaire présentant des moyens de liaison sur le boîtier (2) ou sur le boîtier supplémentaire (6).
